# EUROPÄISCHE PATENTSCHRIFT

(11) **EP 1 179 313 B1**
(45) Veröffentlichungstag und Bekanntmachung des Hinweises auf die Patenterteilung: **11.10.2006**
(21) Anmeldenummer: 01114540.6
(22) Anmeldetag: 16.06.2001
(51) Int. Cl.: A47L 9/24

(54) **Vorrichtung für Teleskop-Saugrohre von Bodenstaubsaugern**
Device for telescopic suction cleaner pipe
Dispositif pour tuyau télescopique d'aspirateur

(30) Priorität: 09.08.2000 DE 10038740
(43) Veröffentlichungstag der Anmeldung: 13.02.2002
(73) Patentinhaber: Stein & Co. GmbH, D-42553 Velbert (DE)
(72) Erfinder: Stein, Thomas, 42553 Velbert (DE)
(74) Vertreter: Hansmann, Dierk

(56) Entgegenhaltungen:
- EP-A- 0 738 492
- DE-A- 19 535 493
- DE-A- 19 638 976
- DE-U- 29 621 960

## Beschreibung

Die Erfindung bezieht sich auf eine Vorrichtung für Teleskop-Saugrohre von Bodenstaubsaugern, bestehend aus mindestens einem äußeren und einem inneren Saugrohr, zum elektrischen Anschluß von kombinierbaren Zusatzgeräten, wie Elektro-Teppichbürsten, über eine elektrische Leitung und mindestens ein Saugrohr eine Magazinkammer aufweist, die die Leitung längenveränderlich ausziehbar aufnimmt und an beiden Endbereichen der Teleskop-Saugrohre Anschlußelemente den Leitungen zugeordnet sind.

Es ist bekannt, Bodenstaubsauger für den Betrieb mit Vorsatzgeräten auszurüsten und diese über eine elektrische Zuleitung zu versorgen. Die Führung der elektrischen Leitung außen am Schlauch und Rohr ist weder funktional noch ästhetisch befriedigend. Bei üblichen zweiteiligen teleskopierbaren Saugrohren ist es bekannt, entweder eine parallel zum Saugrohr angeordnete rohrförmige Kammer anzuordnen, die ebenfalls teleskopierend ausgebildet ist und in der sich ein verlängerbares Spiralkabel befindet, oder eine flexible Leitung wird in einer flachen Kammer außen am Saugrohr über einen federgespannten Flaschenzugmechanismus geführt und mit der Rohrverlängerung herausgezogen, wie sie aus der DE 195 35 493 A1 zu entnehmen ist.

Ferner ist aus DE 196 38 976 A1 eine Vorrichtung für Teleskop-Saugrohre bekannt, die eine elektrische Leitung entsprechend des Oberbegriffs des Anspruchs 1 umfasst.

Es hat sich gezeigt, dass diese bekannten Lösungen sehr aufwendig sind und relativ viel Platz beanspruchen.

Die Aufgabe der Erfindung ist es, eine gattungsgemäße Ausbildung zu verbessern und eine einfache längenveränderliche, anpassungsfähige und elektrische Leitungsverbindung für die Versorgung von Vorsatzgeräten zu schaffen, die eine relativ kleine Dimensionierung ermöglicht und auch die Erfüllung internationaler Standards hinsichtlich der elektrischen Isolation gewährleistet.

Die Lösung dieser Aufgabe erfolgt erfindungsgemäß dadurch, daß die Leitung durch ein in die Magazinkammer ein- und ausschiebares Aufnahmeelement geführt ist, das mit der Teleskopbewegung des inneren Saugrohres koppelbar und die Leitung in der Magazinkammer durch Schlaufenbildung bevorratet ist, wobei die Leitung im Austrittsbereich des Aufnahmeelementes in der Magazinkammer zur Bildung einer Schlaufe und Rückführung der Leitung fixiert sowie in einer gebildeten Führung zwischen dem Aufnahmeelement und einem parallel zum Aufnahmeelement geführten Schieber zur knickfreien Verschiebung der Leitung angeordnet ist und daß die Leitung eine weitere Schlaufe zur Rückführung der Leitung durch eine Schieberöffnung bildet und die Leitung in einer ebenfalls durch den Schieber mit einer zugeordneten Begrenzung der Magazinkammer gebildeten Führung zur knickfreien Verschiebung angeordnet ist.

Hierdurch wird die Möglichkeit geschaffen, eine sehr einfache Anordnung mit einem vergleichsweise kurzen Leitungsstück zu schaffen. Es wird hierbei ohne besondere Hilfsmittel die Leitung in einer flaschenzugähnlichen Bewegung zwangsgeführt. Die üblichen Flachenzugelemente und deren Kopplung werden dabei vermieden.

Eine günstige Ausbildung des Aufnahmeelementes besteht darin, daß das Aufnahmeelement als Hüllrohr ausgebildet ist. Alternativ wird vorgeschlagen, daß das Aufnahmeelement als mindestens einseitig offenes Profil ausgebildet ist.

Zur Erhöhung der Verschiebesicherheit der Kabel ist vorgesehen, daß die gebildeten Führungen für die Leitung zur knickfreien Verschiebung allseitig Begrenzungen aufweisen.

Hierzu wird eine einfache Lösung dadurch erzielt, daß die zusätzlichen Begrenzungen der Führungen durch Boden und Abdeckung der Magazinkammer gebildet sind.

Zur Minimierung der Anordnung wird vorgeschlagen, daß der Schieber als Flachschieber ausgebildet und in seiner Hochachse über zugeordnete Führungen in der Magazinkammer angeordnet ist.

Ferner wird vorgeschlagen, daß die Leitung als Flachkabel ausgebildet und mit seiner Hochachse etwa parallel zum Flachschieber angeordnet ist.

Um ein Abknicken bzw. eine Schleifenausbildung beim Einschieben des Hüllrohres zu vermeiden, ist vorgesehen, daß die Fixierung der Leitung im Austrittsbereich des Aufnahmeelementes über ein Halteelement zur Umfassung der Schlaufe gebildet ist.

Eine günstige Ausbildung der Magazinkammer wird dadurch gebildet, daß die Magazinkammer an dem äußeren Saugrohr integriert ist.

Alternativ wird vorgeschlagen, daß die Magazinkammer über Halteelemente auf das äußere Saugrohr über Halteelemente als Nachrüstsatz aufsetzbar ist.

In der Zeichnung ist ein Ausführungsbeispiel der Erfindung schematisch dargestellt. Es zeigen:
- Fig. 1: eine Seitenansicht eines zweiteiligen Teleskop-Saugrohres in eingeschobener Stellung,
- Fig. 2: einen Schnitt gemäß Linie II-II der Fig. 1,
- Fig. 3: eine gegenüber der Fig. 1 um 90 Grad gedrehte Darstellung mit aufgeschnittener Magazinkammer in eingeschobener Stellung,
- Fig. 4: eine Darstellung wie Fig. 3 in ausgezogener Stellung und
- Fig. 5: eine vergrößerte Detailansicht eines Halteelementes für eine Schlaufe im Austrittsbereich des Aufnahmeelementes.

Das dargestellte Teleskop-Saugrohr 1 besteht aus einem äußeren Saugrohr 2 und einem inneren Saugrohr 3, die teleskopierend gegeneinander verstellbar und über eine Raste 4 und zugeordnete Aufnahmen in der ausgezogenen Postion verriegelbar sind. An beiden außenliegenden Enden des Teleskop-Saugrohres 1 sind entsprechende Kupplungsstücke, 5,6 mit zugeordneter elektrischer Kupplungshälfte 7 und Kontaktaufnahme 8 angeordnet.

In diesem Fall ist am äußeren Saugrohr 2 eine Magazinkammer 9 angeformt, die über einen Deckel 10 abgeschlossen ist. An der Seite der Magazinkammer 9 ist ein Hüllrohr 11 geführt, das am außenliegenden Ende mit dem Kupplungsstück 6 des inneren Saugrohres 3 und der Kontaktaufnahme 8 verbunden und somit in die Magazinkammer 9 ein- und ausschiebbar ist.

Ausgehend von der elektrischen Kupplungshälfte 8 wird ein Flachkabel 12 durch das Hüllrohres 11 geführt, wobei das Flachkabel 12 im Austrittsbereich 13 des Hüllrohres 11 in der Magazinkammer 9 um 180 Grad als festgelegte Schlaufe 14 zurückgeführt wird. Hierbei erfolgt eine Fixierung des Flachkabels 12 am Außenmantel des Hüllrohres 11 im Bereich 15. Selbstverständlich kann auch ein in Fig. 5 dargestelltes Halteelement 2 zur Umfassung der Schlaufe 14 im Austrittsbereich 13 zur Fixierung angeordnet sein.

Das umgelenkte Flachkabel 12 wird in der Hochachse angeordnet und in einer gebildeten Führung 16 zwischen dem Hüllrohr 11 und einem parallel zum Hüllrohr 11 in der Magazinkammer 9 geführten Schieber 17 als Flachschieber zur knickfreien Verschiebung des Flachkabels 12 angeordnet. Die Führung 16 ist durch den Boden der Magazinkammer 9 und Deckel 10 derart bemessen, daß das Flachkabel 12 nicht eingeklemmt ist und nicht auswandern kann, um eine Schubkraft über das Flachkabel 12 zu übertragen.

Das in dieser weise angeordnete Flachkabel 12 wird im Endbereich des in der Magazinkammer 9 geführten Flachschiebers 17 über seine Öffnung 18 unter Bildung einer Schlaufe 19 wiederum um 180 Grad umgelenkt und über eine gebildete Führung 20 zwischen dem Flachschieber 17 und einer zugeordneten Begrenzung 21 zur knickfreien Verschiebung angeordnet. Die Öffnung 18 im Flachschieber 17 ist dabei entsprechend bemessen, um eine Verschiebung des aufgenommenen Flachkabels 12 in Form eines Durchziehvorganges zu gewährleisten. Das Flachkabel 12 wird somit bei einem Verschiebevorgang der Saugrohre 2,3 in den gebildeten Führungen 16,20 zwangsgeführt und flaschenzugähnlich verändert, so daß die Kabellänge jeweils zur Verfügung steht.

Beim Ausziehen des inneren Saugrohres 3 wird gleichzeitig das Hüllrohr 11 mit herausgezogen und führt das Flachkabel 12 nach, wobei der Flachschieber 17 in Richtung der Austrittsseite wandert und die Überschneidung von Flachschieber 17 und Hüllrohr 11 sich verringert. Hierbei wandert das Flachkabel 12 durch die Öffnung 18 im Flachschieber 17 und gibt somit eine entsprechende Länge des Flachkabels 12 frei. Dabei überträgt das Flachkabel 12 in der Führung 16 Schubkräfte.

Beim Einschieben des inneren Saugrohres 3 in das äußere Saugrohr 2 läuft der umgekehrte Vorgang ab, wobei über das Hüllrohr 11 über die Führung 16 Zugkräfte auf das Flachkabel 12 ausgeübt werden, die eine Rückführung des Flachkabels 12 in seine Ausgangsposition ermöglichen.

## Patentansprüche

1. Vorrichtung für Teleskop-Saugrohre von Bodenstaubsaugern, bestehend aus mindestens einem äußeren und einem inneren Saugrohr, zum elektrischen Anschluß von kombinierbaren Zusatzgeräten, wie Elektro-Teppichbürsten, über eine elektrische Leitung und mindestens ein Saugrohr eine Magazinkammer aufweist, die die Leitung längenveränderlich ausziehbar aufnimmt und an beiden Endbereichen der Teleskop-Saugrohre Anschlußelemente den Leitungen zugeordnet sind, **dadurch gekennzeichnet, daß** die Leitung (12) durch ein in die Magazinkammer (9) ein- und ausschiebares Aufnahmeelement (11) geführt ist, das mit der Teleskopbewegung des inneren Saugrohres (3) koppelbar und die Leitung (12) in der Magazinkammer (9) durch Schlaufenbildung bevorratet ist, wobei die Leitung (12) im Austrittsbereich des Aufnahmeelementes (11) in der Magazinkammer (9) zur Bildung einer Schlaufe (14) und Rückführung der Leitung (12) fixiert sowie in und Rückführung der Leitung (12) fixiert sowie in einer gebildeten Führung (16) zwischen dem Aufnahmeelement (11) und einem parallel zum Aufnahmeelement (11) geführten Schieber zur knickfreien Verschiebung der Leitung (12) angeordnet ist und daß die Leitung (12) eine weitere Schlaufe (19) zur Rückführung der Leitung (12) durch eine Schieberöffnung (18) bildet und die Leitung (12) in einer ebenfalls durch den Schieber (17) mit einer zugeordneten Begrenzung (21) der Magazinkammer (9) gebildeten Führung (20) zur knickfreien Verschiebung angeordnet ist.

2. Vorrichtung nach Anspruch 1, **dadurch gekennzeichnet, daß** das Aufnahmeelement (11) als Hüllrohr ausgebildet ist.

3. Vorrichtung nach Anspruch 1, **dadurch gekennzeichnet, daß** das Aufnahmeelement (11) als mindestens einseitig offenes Profil ausgebildet ist.

4. Vorrichtung nach einem der Ansprüche 1 bis 3, **dadurch gekennzeichnet, daß** die weitere Schlaufe (19) zur Rückführung der Leitung (12) an der dem Austrittsbereich (13) des Aufnahmeelementes (11) abgewandten Seite des Schiebers (17) gebildet ist.

5. Vorrichtung nach einem der Ansprüche 1 bis 4, **dadurch gekennzeichnet, daß** die gebildeten Führungen (16,20) für die Leitung (12) zur knickfreien Verschiebung allseitig Begrenzungen (10) aufweisen.

6. Vorrichtung nach einem der Ansprüche 1 bis 5, **dadurch gekennzeichnet, daß** die zusätzlichen Begrenzungen der Führungen (16,20) durch Boden und Abdeckung (10) der Magazinkammer (9) gebildet sind.

7. Vorrichtung nach einem der Ansprüche 1 bis 6, **dadurch gekennzeichnet, daß** der Schieber (17) als Flachschieber ausgebildet und in seiner Hochachse über zugeordnete Führungen in der Magazinkammer (9) angeordnet ist.

8. Vorrichtung nach einem der Ansprüche 1 bis 7, **dadurch gekennzeichnet, daß** die Leitung (12) als Flachkabel ausgebildet und mit seiner Hochachse etwa parallel zum Flachschieber (17) angeordnet ist.

9. Vorrichtung nach einem der Ansprüche 1 bis 8, **dadurch gekennzeichnet, daß** die Fixierung der Leitung (12) im Austrittsbereich (13) des Aufnahmeelementes (11) über ein Halteelement zur Umfassung der Schlaufe (14) gebildet ist.

10. Vorrichtung nach einem der Ansprüche 1 bis 9, **dadurch gekennzeichnet, daß** die Magazinkammer (9) an dem äußeren Saugrohr (2) integriert ist.

11. Vorrichtung nach einem der Ansprüche 1 bis 10, **dadurch gekennzeichnet, daß** die Magazinkammer (9) über Halteelemente auf das äußere Saugrohr (2) über Halteelemente als Nachrüstsatz aufsetzbar ist.

## Claims

1. Device for telescopic suction pipes of cylinder vacuum cleaners, comprising at least one outer and one inner suction pipe, for the electrical connection of combinable attachments, such as electrical carpet brushes, by an electric line and at least one suction pipe has a magazine chamber, which receives the line withdrawably by a variable length and at both end regions of the telescopic suction pipes connection elements are associated with the lines, **characterized in that** the line (12) is run through a receiving element (11), which is slidable into and out of the magazine chamber (9) and may be coupled to the telescopic motion of the inner suction pipe (3) and the line (12) is stowed by forming loops in the magazine chamber (9), wherein the line (12) is fixed in the outlet region of the receiving element (11) in the magazine chamber (9) for formation of a loop (14) and for return of the line (12) and is disposed, for kink-free displacement of the line (12), in a formed guide (16) between the receiving element (11) and a slide guided parallel to the receiving element (11) and that the line (12) forms a further loop (19) for return of the line (12) through a slide opening (18) and the line (12), for kink-free displacement, is disposed in a guide (20) formed likewise by the slide (17) with an associated boundary (21) of the magazine chamber (9).

2. Device according to claim 1, **characterized in that** the receiving element (11) takes the form of an enveloping tube.

3. Device according to claim 1, **characterized in that** the receiving element (11) takes the form of at least unilaterally open profile.

4. Device according to one of claims 1 to 3, **characterized in that** the further loop (19) for return of the line (12) is formed at the end of the slide (17) remote from the outlet region (13) of the receiving element (11).

5. Device according to one of claims 1 to 4, **characterized in that** for kink-free displacement the formed guides (16, 20) for the line (12) have boundaries (10) on all sides.

6. Device according to one of claims 1 to 5, **characterized in that** the additional boundaries of the guides (16, 20) are formed by base and cover (10) of the magazine chamber (9).

7. Device according to one of claims 1 to 6, **characterized in that** the slide (17) takes the form of a flat slide and is disposed in its vertical axis by means of associated guides in the magazine chamber (9).

8. Device according to one of claims 1 to 7, **characterized in that** the line (12) takes the form of flat cable and is disposed with its vertical axis approximately parallel to the flat slide (17).

9. Device according to one of claims 1 to 8, **characterized in that** the fastening of the line (12) in the outlet region (13) of the receiving element (11) is formed by means of a retaining element for encompassing the loop (14).

10. Device according to one of claims 1 to 9, **characterized in that** the magazine chamber (9) is integrated on the outer suction pipe (2).

11. Device according to one of claims 1 to 10, **characterized in that** the magazine chamber (9) is mountable by means of retaining elements onto the outer suction pipe (2) by means of retaining elements as a retrofit kit.

## Revendications

1. Dispositif pour tuyaux d'aspiration télescopiques d'aspirateurs traîneaux, consistant en au moins un tuyau d'aspiration extérieur et un tuyau d'aspiration intérieur, afin de raccorder électriquement des dispositifs auxiliaires combinables comme les brosses électriques pour tapis sur une conduite électrique, et au moins un tuyau d'aspiration présente un logement pour recharge, qui accueille la conduite extensible et variable en longueur et, au niveau des deux tronçons d'extrémité des tuyaux d'aspiration télescopiques, des éléments de raccordement sont attribués aux conduites, **caractérisé en ce que** la conduite (12) est commandée par un élément d'admission (11) pouvant être inséré dans le logement pour recharge (9), ou sorti par poussée de celui-ci, ce dernier pouvant être couplé avec le mouvement télescopique du tuyau d'aspiration interne (3), et la conduite (12) est stockée dans le logement pour recharge (9) en formant une boucle, de sorte que la conduite (12) est fixée dans le tronçon de sortie de l'élément d'admission (11) dans le logement pour recharge (9) pour former une boucle (14) et réinjecter la conduite (12), ainsi qu'elle est disposée dans la glissière formée (16) entre l'élément d'admission (11) et une soupape à tiroir commandée parallèlement à l'élément d'admission pour un déplacement sans flambage de la conduite (12), et **en ce que** la conduite (12) forme une autre boucle (19) pour réinjecter la conduite (12) par le biais d'une ouverture de soupape (18), et la conduite (12) est disposée dans une glissière formée également par la soupape (17) avec une limitation attribuée (21) du logement pour recharge (9) pour un déplacement sans flambage.

2. Dispositif selon la revendication 1, **caractérisé en ce que** l'élément d'aspiration (11) est formé comme un tube de gainage.

3. Dispositif selon la revendication 1, **caractérisé en ce que** l'élément d'aspiration (11) est formé comme au moins un profil ouvert à simple face.

4. Dispositif selon les revendications 1 à 3, **caractérisé** la soupape supplémentaire (19) est formée pour réinjecter la conduite (12) sur le côté de détournement du tronçon d'admission (13) de l'élément d'aspiration de la soupape (17).

5. Dispositif selon les revendications 1 à 4, **caractérisé en ce que** les glissières formées (16, 20) pour la conduite présentent des limitations de toute part pour un déplacement sans flambage.

6. Dispositif selon les revendications 1 à 4, **caractérisé en ce que** les limitations des glissières (16, 20) sont formées par le fond et le recouvrement (10) du logement pour recharge (9).

7. Dispositif selon les revendications 1 à 6, **caractérisé en ce que** la soupape est formée comme un tiroir plat, et est disposée selon son axe vertical sur les glissières attribuées dans le logement pour recharge (9).

8. Dispositif selon les revendications 1 à 7, **caractérisé en ce que** la conduite (12) est formée comme un câble plat, et est disposée avec son axe vertical sensiblement parallèlement au tiroir plat (17).

9. Dispositif selon les revendications 1 à 8, **caractérisé en ce que** la fixation de la conduite (12) dans le tronçon de sortie (13) de l'élément d'admission (11) est formée sur un élément de support pour contenir la boucle (14).

10. Dispositif selon les revendications 1 à 9, **caractérisé en ce que** le logement pour recharge (9) est intégré au tuyau d'aspiration extérieur (2).

11. Dispositif selon les revendications 1 à 10, **caractérisé en ce que** le logement pour recharge (9) sur les éléments de support situés sur le tuyau d'aspiration extérieur (2) peut être posé sur les éléments de support en tant que kit d'adaptation.
